# EUROPÄISCHE PATENTSCHRIFT

(11) **EP 0 648 973 B1**
(45) Veröffentlichungstag und Bekanntmachung des Hinweises auf die Patenterteilung: **16.07.1997**
(21) Anmeldenummer: 94115174.8
(22) Anmeldetag: 27.09.1994
(51) Int. Cl.: F21V 21/34

(54) **Leuchte**
Lighting fixture
Luminaire

(30) Priorität: 08.10.1993 DE 9315199 U
(43) Veröffentlichungstag der Anmeldung: 19.04.1995
(73) Patentinhaber: TRILUX-LENZE GmbH & Co. KG, D-59759 Arnsberg (DE)
(72) Erfinder: Grimm, Manfred, D-59759 Arnsberg (DE)
(74) Vertreter: Selting, Günther, Dipl.-Ing.

(56) Entgegenhaltungen:
- FR-A- 2 585 450

## Beschreibung

Die Erfindung betrifft eine Leuchte, die eine Tragvorrichtung aufweist, um das Leuchtengehäuse in der vorgesehenen Höhe zu halten. Eine solche Leuchte ist aus der FR-A-2 585 450 bekannt.

Bekannt sind Leuchten, deren Leuchtengehäuse mit Pendelstangen oder mit Seilen an einer Decke aufgehängt wird. Solche Leuchten haben den Nachteil, daß die Deckenbefestigung den Aufhängungsort des Leuchtengehäuses vorgibt, und daß Positionsänderungen des Leuchtengehäuses eine Neuinstallation erfordern. Ferner sind Niedervoltleuchten bekannt, bei denen eine Lampenfassung oder ein Leuchtengehäuse auf zwei stromführenden parallelen Drähten aufgehängt ist, wobei das Gehäuse entlang der Drähte verschoben werden kann. Solche Tragvorrichtungen in Form stromführender Drähte eignen sich aus Sicherheitsgründen aber nicht für Leuchten, die mit Netzspannung betrieben werden.

Der Erfindung liegt die Aufgabe zugrunde, eine Leuchte zu schaffen, bei der es möglich ist, eine Versorgungsleitung an beliebigen Stellen aus den Profilstangen heraus in das Leuchtengehäuse hineinzuführen.

Die Lösung dieser Aufgabe erfolgt erfindungsgemäß mit den im Patentanspruch 1 angegebenen Merkmalen.

Bei der erfindungsgemäßen Leuchte weisen die Profilstangen Längslaufende Schlitze auf, durch die die Versorgungsleitungen hindurchgeführt werden können. In Schlitze dieser Profilstangen ragen Steckteile des Leuchtengehäuses hinein. Dadurch steht das Leuchtengehäuse an seinen Rändern mit den Profilstangen in Eingriff, so daß es nicht quer zu den Profilstangen bewegt werden kann. Jedoch sind Verschiebungen des Leuchtengehäuses in Längsrichtung der Profilstangen möglich. Das Leuchtengehäuse liegt mit seinen Seitenrändern auf den Profilstangen auf und wird dadurch gehalten. Die Profilstangen sind vorzugsweise geradlinig und parallel zueinander mit festem Abstand angeordnet. Sie bilden Schienen, an denen das Leuchtengehäuse in beliebiger Position (in Längsrichtung) angebracht werden kann, wobei vorzugsweise auch eine Verschiebung des Leuchtengehäuses möglich ist, während die Steckteile des Leuchtengehäuses mit den Schlitzen in Eingriff sind.

Vorzugsweise sind die Schlitze an den Oberseiten der Profilstangen angeordnet, während die Steckteile von dem Leuchtengehäuse aus nach unten ragen. Dadurch ist es möglich, das Leuchtengehäuse von oben her auf die Profilstangen aufzusetzen, wobei die Steckteile mit den Schlitzen in Eingriff gelangen.

Vorzugsweise greifen die Steckteile des Gehäuses unmittelbar in die Schlitze der Profilstangen ein. Es besteht jedoch auch die Möglichkeit, an den Profilstangen zusätzlich zu den Schlitzen andere Profilteile, z.B. Stege oder Nuten, vorzusehen, mit denen die Steckteile des Leuchtengehäuses zusammengreifen. Wenn die Steckteile vom Leuchtengehäuse aus nach unten ragen und in die Schlitze eingreifen, verhindern sie das Auseinanderspreizen der Profilstangen, so daß das Leuchtengehäuse zur Stabilisierung der Profilstangen beiträgt.

An den Seitenrändern des Gehäuses können Kabeldurchtrittsöffnungen vorgesehen sein, die sich mit den Schlitzen der Profilstangen decken.

Die Profilstangen können in einem Raum derart installiert werden, daß sie ein schienenartiges Netzwerk mit Knotenpunkten und Verzweigungen bilden, wobei an jedem Schienenpaar Leuchtengehäuse befestigt werden können. Die hohlen Profilstangen dienen zugleich als Kabelkanäle für die zu den Leuchtengehäusen führenden Versorgungsleitungen.

Alternativ besteht die Möglichkeit, zwei Profilstangen zur Bildung eines starren Rahmens an ihren Endbereichen durch Traversen miteinander zu verbinden. Auf diese Weise entsteht eine modulartige Tragvorrichtung, die an einer Decke aufgehängt werden kann und in der das Leuchtengehäuse verschiebbar ist.

Im folgenden werden unter Bezugnahme auf die Zeichnungen Ausführungsbeispiele der Erfindung näher erläutert.

Es zeigen:
- Fig. 1: eine perspektivische Ansicht einer Leuchte schräg von unten gesehen,
- Fig. 2: einen Querschnitt durch das Leuchtengehäuse und die Profilstangen,
- Fig. 3: einen Querschnitt durch eine Profilstange mit in den Schlitz eingreifendem Steckteil und
- Fig. 4: ein Leuchtengehäuse, bei dem die Tragvorrichtung einen geschlossenen Rahmen bildet.

Die Leuchte nach den Figuren 1 und 2 weist ein langgestrecktes Leuchtengehäuse 10 auf, das Leuchtstofflampen 11 enthält. Das Leuchtengehäuse 10 hat eine konvex gewölbte Oberwand 12 und eine konvex gewölbte Bodenwand 13, so daß es im wesentlichen den Querschnitt einer bikonvexen Linse hat. In der Bodenwand 13 befindet sich oberhalb einer längslaufenden Lichtaustrittsöffnung 14 ein Leuchtenraster 15 aus längslaufenden Reflektoren 16 und querlaufenden reflektierenden Lamellen 17. In der Oberwand 12 kann ebenfalls eine Lichtaustrittsöffnung 12a vorgesehen sein, durch die hindurch ein Teil des Lampenlichts nach oben abgestrahlt wird, um eine indirekte Raumbeleuchtung zu erzielen. Die obere Lichtaustrittsöffnung 13 kann mit einer lichtundurchlässigen oder einer lichtdurchlässigen Abdeckung verschlossen werden.

Die Wände des Leuchtengehäuses 10 bestehen aus Profilteilen, die z.B. im Strangpreßverfahren hergestellt sind und über die gesamte Länge konstanten Querschnitt haben. In den Seitenbereichen des Leuchtengehäuses sind Hilfsgeräte 18, wie z.B. Vorschaltgeräte, untergebracht. Ferner ist dort eine Anschlußvorrichtung 19 untergebracht, mit der externe Versorgungsleitungen an die Leuchten angeschlossen werden können.

An den Enden des Leuchtengehäuses 10 sind Kopfteile 20 als Stirnwände vorgesehen. Diese Kopfteile 20 sind hohl. An einem Kopfteil 20 ist die Anschlußvorrichtung 19 befestigt.

Die Tragvorrichtung 21 für das Leuchtengehäuse 10 besteht aus zwei starren parallelen Profilstangen 22, die mit gegenseitigem Abstand angeordnet sind. Jede Profilstange 22 ist als Rohr ausgebildet, das an seiner Oberseite einen längslaufenden Schlitz 23 aufweist. Die Schlitzränder 24 sind nach innen umgebogen (Fig. 3).

An den parallelen Seitenrändern 25 weist die Unterwand 13 des Leuchtengehäuses 10 jeweils eine nach innen gerichtete Ausformung 26 auf, die der Außenkontur der Profilstange 22 angepaßt ist und die Profilstange über einen Teil ihres Umfangsbereichs eng anliegend umschließt. Im Bereich dieser Ausformung ist an dem Leuchtengehäuse jeweils ein nach unten gerichtetes Steckteil 27 ausgeformt, das passend in den Schlitz 23 hineinragt. Die Steckteile 27 sind einstückiger Bestandteil der Profilwand des Leuchtengehäuses und sie erstrecken sich über die gesamte Länge, mit Ausnahme der Kopfteile 20. Die Steckteile 27, die längslaufende Leisten bilden, haben einen geschlossenen Boden.

Fig. 3 zeigt einen Querschnitt durch eine Profilstange 22 im Bereich eines Kopfstücks 20. Das hohle Kopfteil 20 enthält ein Paar federnder Steckteile 27a,27b, die in den Schlitz 23 eingreifen und seitlich ausgebaucht sind, so daß sie die Schlitzränder 24 seitlich untergreifen. Dadurch ist das Leuchtengehäuse rastend an den Profilstangen 22 befestigt, d.h. es kann nur mit einem gewissen Kraftaufwand nach oben abgehoben werden. Im Innern der Kopfteile 20 befinden sich zwischen den elastischen Steckteilen 27a,27b auch die Kabeldurchtrittsöffnungen 20a.

Die Profilstangen 22 haben eine Länge, die größer ist als ein Vielfaches der Länge des Leuchtengehäuses. Die Tragvorrichtung 21 wird in dem Raum installiert und anschließend werden an ihr die Leuchtengehäuse an geeigneten Stellen montiert, indem sie lediglich auf die Profilstangen aufgesetzt werden. Die Leuchte kann beispielsweise als Arbeitsplatzleuchte dienen, wobei das Leuchtengehäuse über einem Arbeitsplatz installiert wird.

Bei dem Ausführungsbeispiel der Fig. 4 bildet die Tragvorrichtung 21 dagegen eine vorgefertigte Einheit in Form eines starren Rahmens, wobei die Profilstangen 22 an ihren Endbereichen durch Traversen 30 miteinander verbunden sind. Diese Traversen tragen Befestigungsvorrichtungen 31 zum Aufhängen der Tragvorrichtung 21 an einer Decke. Auch hier sind die Profilstangen 22 länger als das Leuchtengehäuse 10, so daß das Leuchtengehäuse in Längsrichtung der Profilstangen justiert werden kann.

## Patentansprüche

1. Leuchte mit einem Leuchtengehäuse (10) und einer das Leuchtengehäuse haltenden Tragvorrichtung (21), die zwei mit gegenseitigem Abstand angeordnete hohle Profilstangen (22) aufweist, wobei das Leuchtengehäuse mit seinen Seitenrändern die Profilstangen teilweise umgibt,
**dadurch gekennzeichnet,**
daß die Profilstangen längslaufende Schlitze (23) haben, in die Steckteile (27;27a,27b) des Leuchtengehäuses eingreifen, um z.B. eine Versorgungsleitung an beliebigen Stellen aus einer Profilstange heraus in das Leuchtengehäuse hineinzuführen zu können.

2. Leuchte nach Anspruch 1, dadurch gekennzeichnet, daß die Schlitze (23) an den Oberseiten der Profilstangen (22) angeordnet sind.

3. Leuchte nach Anspruch 1 oder 2, dadurch gekennzeichnet, daß die Steckteile (27a,27b) rastend in die Schlitze (23) eingreifen.

4. Leuchte nach einem der Ansprüche 1-3, dadurch gekennzeichnet, daß an den Seitenrändern (25) des Leuchtengehäuses (10) Kabeldurchtrittsöffnungen (20a) vorgesehen sind, die sich mit den Schlitzen (23) der Profilstangen (22) decken.

5. Leuchte nach Anspruch 4, dadurch gekennzeichnet, daß die Kabeldurchtrittsöffnungen (20a) nur in endseitigen Kopfteilen (20) des Leuchtengehäuses (10) vorhanden sind.

6. Leuchte nach einem der Ansprüche 1-5, dadurch gekennzeichnet, daß die Profilstangen (22) wesentlich länger sind als das Leuchtengehäuse (10).

7. Leuchte nach einem der Ansprüche 1-6, dadurch gekennzeichnet, daß die parallelen Profilstangen (22) zur Bildung eines starren Rahmens an ihren Endbereichen durch Traversen (30) miteinander verbunden sind.

## Claims

1. Lighting fixture comprising a lighting housing (10) and a supporting means (21) supporting said lighting housing and comprising two spaced hollow profile bars (22), the lighting housing partially surrounding said profile bars by means of its side rims,
**characterised in that**
the profile bars have longitudinal slots (23) engaging with insertion parts (27;27a,27b) of the lighting housing, e.g., in order to allow a supply line to lead into the lighting housing from any location within a profile bar.

2. Lighting fixture according to claim 1, characterised in that the slots (23) are arranged on the top sides of the profile bars (22).

3. Lighting fixture according to claims 1 or 2, characterised in that the insertion parts (27a,27b) engage latchingly with the slots (23).

4. Lighting fixture according to any of the claims 1-3, characterised in that cable passage openings (20a) congruent with the slots (23) of the profile bars (22) are provided on the side rims (25) of the lighting housing (10).

5. Lighting fixture according to claim 4, characterised in that the cable passage openings (20a) only are present in head portions (20) at the ends of the lighting housing (10).

6. Lighting fixture according to any of the claims 1-5, characterised in that the profile bars (22) are considerably longer than the lighting housing (10).

7. Lighting fixture according to any of the claims 1-6, characterised in that the parallel profile bars (22) are interconnected with each other by means of traverses (30) to form a rigid frame.

## Revendications

1. Luminaire comportant un boîtier de luminaire (10) et un dispositif porteur (21) maintenant le boîtier du luminaire et qui présente deux tiges profilées (22) creuses disposées à une certaine distance l'une de l'autre, le boîtier du luminaire entourant en partie les tiges profilées par ses bords latéraux, caractérisé en ce que les tiges profilées ont des fentes (23) longitudinales dans lesquelles s'engagent les pièces à emboîter (27; 27a, 27b) du boîtier du luminaire, par exemple, pour pouvoir introduire dans le boîtier du luminaire un câble d'alimentation à un endroit quelconque à partir d'une tige profilée.

2. Luminaire selon la revendication 1, caractérisé en ce que les fentes (23) sont disposées sur les côtés supérieurs des tiges profilées (22).

3. Luminaire selon l'une des revendications 1 ou 2, caractérisé en ce que les parties à emboîter (27a, 27b) s'engagent dans les fentes (23) par encliquetage.

4. Luminaire selon l'une des revendications 1 à 3, caractérisé en ce que sur les bords latéraux (25) du boîtier du luminaire (10) sont prévues des ouvertures de passage de câble (20a) qui coïncident avec les fentes (23) des tiges profilées (22).

5. Luminaire selon la revendication 4, caractérisé en ce que les ouvertures de passage de câble (20a) n'existent que dans les têtes (20) situées aux extrémités du boîtier du luminaire (10).

6. Luminaire selon l'une des revendications 1 à 5, caractérisé en ce que les tiges profilées (22) sont nettement plus longues que le boîtier du luminaire (10).

7. Luminaire selon l'une des revendications 1 à 6, caractérisé en ce que les tiges profilées (22) parallèles sont assemblées l'une avec l'autre à leurs extrémités par des traverses (30) pour former un cadre rigide.
